# EUROPÄISCHE PATENTANMELDUNG

(11) **EP 4 036 342 A1**
(43) Veröffentlichungstag der Anmeldung: **03.08.2022**
(21) Anmeldenummer: 22151709.7
(22) Anmeldetag: 17.01.2022
(51) Int. Cl.: E04C 5/07, E04C 5/16

(54) **BEWEHRUNGSSTÜTZEINRICHTUNG, BEWEHRUNGSANORDNUNG, VORRICHTUNG UND VERFAHREN ZUR HERSTELLUNG EINER BEWEHRUNGSANORDNUNG UND VERFAHREN ZUR HERSTELLUNG EINES BETONBAUTEILS**

(30) Priorität: 28.01.2021 DE 102021101881
(71) Anmelder: Technische Universität Dresden, 01067 Dresden (DE)
(72) Erfinder: SCHLÜTER, Dominik, 01127 Dresden (DE); MAY, Maximilian, 01277 Dresden (DE); CURBACH, Manfred, 01187 Dresden (DE); RITTNER, Steffen, 01309 Dresden (DE); GAWER, Ludwig, 01309 Dresden (DE); GARIBALDI, Maria Patricia, 09337 Hohenstein-Ernstthal (DE); VAKALIUK, Iurii, 01067 Dresden (DE); KRÄMER, Maximilian, 01277 Dresden (DE)
(74) Vertreter: Gottfried, Hans-Peter

(57) **Zusammenfassung**

Bewehrungsstützeinrichtung zur Aufnahme, Halterung und Umlenkung eines Garns (32) zur Ausbildung einer textilen Bewehrung (29), wobei die Bewehrungsstützeinrichtung (1) Garnhalteeinrichtungen (40, 46, 52, 56, 58) aufweist, die einen Schlitz zur Einlage und/oder zum Verschweißen des Garns (32) aufweisen. Die Garnhalteeinrichtungen (40, 46, 52, 56, 58) sind auf einer zumindest zweidimensionalen Aufnahmestruktur (34) aus einem flächigen Material auf deren Oberfläche angeordnet, wobei das Maß zwischen der Oberfläche der Aufnahmestruktur (34) und der Position des in den Schlitz eingelegten Garns (32) den Abstand zwischen der Aufnahmestruktur (34) und der textilen Bewehrung (29) festlegt. Vorrichtung und Verfahren zur Herstellung einer Bewehrungsanordnung (30), umfassend wenigstens einen Roboterarm (14) und/oder eine Portaleinrichtung (16), die wenigstens einen zumindest zweidimensional bewegbaren Arbeitskopf (20, 26) aufweisen. Der Roboterarm (14) und/oder die Portaleinrichtung (16) umfassen eine Einrichtung zur Positionierung der Garnhalteeinrichtungen (40, 46, 52, 56, 58) und eine Einrichtung zur Garnablage. Verfahren zur Herstellung eines einfach oder mehrfach gekrümmten Betonbauteils.

## Beschreibung

Die Erfindung betrifft eine Bewehrungsstützeinrichtung zur Aufnahme, Halterung und Umlenkung eines Garns zur Ausbildung einer textilen Bewehrung, wobei die Bewehrungsstützeinrichtung Garnhalteeinrichtungen aufweist, die wenigstens einen von einer ersten Seite, einer Oberseite, her in zumindest einer Richtung zugänglichen Schlitz oder wenigstens einen senkrecht zur Oberseite zugänglichen Schlitz zur Einlage und/oder zum Verschweißen des Garns aufweisen. Die Erfindung betrifft auch eine Bewehrungsanordnung, umfassend zumindest eine textile Bewehrung, ausgebildet zumindest aus einem Garn sowie weiterhin ein Vorrichtung zur Herstellung einer Bewehrungsanordnung, umfassend wenigstens einen Roboterarm und/oder eine Portaleinrichtung, die wenigstens einen zumindest zweidimensional bewegbaren Arbeitskopf aufweisen und ein Verfahren zur Herstellung einer Bewehrungsanordnung. Ein weiterer Aspekt der Erfindung ist auf ein Verfahren zur Herstellung eines einfach oder mehrfach gekrümmten Betonbauteils in einer Schalung gerichtet.

Für die Herstellung bewehrter Betonbauteile wird im Regelfall eine Schalung eingesetzt, in die eine Bewehrung, beispielsweise aus Stahl, eingelegt und in ihrer Lage gesichert wird. Diese Schalung wird im Anschluss mit Beton aufgefüllt, wodurch ein bewehrtes Betonbauteil entsteht. Während des Betonierens müssen sowohl die Bewehrung als auch jegliche Einbauteile, welche in den Beton eingebettet werden sollen, in ihrer Lage gesichert werden. Die Bewehrung besteht oftmals aus Stäben oder Gittern, welche wenig Formflexibilität bzw. eine hohe Steifigkeit aufweisen. Dies vereinfacht deren Herstellung und Lagesicherung während des Betoniervorgangs. Die hohe Steifigkeit der Bewehrung führt jedoch dazu, dass sie lediglich linear abgelegt werden kann und somit geraden Linien folgen muss. Weiterhin wird die Bewehrungsführung oftmals im Sinne eines möglichst einfachen handwerklichen Einbaus geplant und ausgeführt. Auch dies führt dazu, dass die Bewehrung in ihrer Form und Position strukturmechanisch nicht optimal eingesetzt wird.

Stahlbewehrungen werden schon seit über 130 Jahren eingesetzt. Entsprechend ausgeprägt sind die Technologien zur Lagesicherung während des Betonierprozesses. Jedoch werden konventionell nur uniaxiale Bewehrungen oder Bewehrungen mit großen Radien eingesetzt. Sollen kleinere Radien erzeugt werden, so werden diese meist extern erzeugt, indem die Stahlbewehrung gebogen wird. Die so entstandenen Bügel werden im Anschluss an die restliche Bewehrung - zumeist mithilfe eines Drahtes - angeknüpft.

Die Nachteile der Stahlbewehrung liegen vor allem in der Steifigkeit und der Anfälligkeit gegenüber Korrosion. Weiterhin sind die Prozesse zum Erzeugen und Positionieren von Bügeln oder gekrümmten Bewehrungen nur mit einem hohen Aufwand möglich. Ein hoher händischer Anteil ist hier nach dem Stand der Technik üblich, eine Automatisierung nur eingeschränkt möglich.

Textile Bewehrungen aus textilen Garnen, wie Carbongarnen, Glasfilamentgarnen oder ähnlichem, ermöglichen eine flexible Bewehrungsführung, vorausgesetzt die umgebende Matrix ist nicht zu steif ausgeführt. Im Regelfall kommen biaxiale Gelege aus Carbon oder Glas zum Einsatz. Diese Gelege werden mithilfe von Abstandhaltern in Position gehalten. Weiterhin kommen Stäbe aus Carbon oder Glas zum Einsatz, die analog zum Stahlbeton mit Abstandhaltern, Draht oder anderen Halteeinrichtungen in der vorgesehenen Position gehalten werden.

Gegenüber der Stahlbewehrung hat eine Bewehrung aus Carbon- oder Glasfasern den Vorteil, grundsätzlich formbar zu sein. Erst durch das Hinzufügen einer Beschichtung (welche unter anderem für das Verbundverhalten zwischen Garn und Beton sowie zumindest zwischen den einzelnen Filamenten notwendig ist) wird die Steifigkeit des Textils erhöht. Die Fasern sind nach der Beschichtung nicht mehr einfach formbar. Die Bewehrungsführung - und somit die Lage der Bewehrungsfasern im Betonbauteil - ist deshalb den bestehenden Technologien zur Ablage und Positionierung unterworfen und eingeschränkt. Für das Bauteil bedeutet dies, dass die Bewehrung nicht optimal in das Bauteil eingeführt werden kann, sondern immer Kompromissen unterliegt und tendenziell geraden Linien folgt (uniaxiale Ablage). Dies führt im Allgemeinen zu einer nicht lastgerechten Fadenausrichtung und folglich zu einer ineffizienten Ausnutzung der Fasersubstanz. Dies führt wiederum zu einer Überdimensionierung und somit zu einer Ressourcenvergeudung (Steigerung der C0₂-Emissionen und Verteuerung), kann zu Bauschäden und verminderter Lebensdauer führen und außerdem das Recycling erschweren.

Eine weitere Möglichkeit, um den Ressourceneinsatz zu reduzieren sowie die Ästhetik von Bauwerken zu erhöhen, ist der Einsatz von einfach oder zweifach gekrümmten Bauteilen. Die Bewehrungsführung solcher gekrümmten Bauteile stellt eine besondere Herausforderung dar. Die Bewehrung muss der Form des Bauteils folgen können und gleichzeitig gegen Aufschwimmen oder Absinken während des Betoniervorgangs gesichert werden. Diese Positionierung und Lagesicherung in dritter Dimension ist eine technische Herausforderung, welcher herkömmliche Verfahren nicht gewachsen sind.

Weiterhin sind aus dem Stand der Technik Bemühungen bekannt, welche eine freie, jedoch nach wie vor uniaxiale Garnablage ermöglichen. Diese sind beispielsweise in der Druckschrift DE 10 2016 100 455 A1 beschrieben. Hier wird das technische Problem durch Umlenkrollen gelöst, welche am Rand eines Schaltisches platziert werden. Um die freie Bewehrungsführung zu ermöglichen, wird ein weicher Roving eingesetzt. Dieser wird durch ein Tränkungsbad gezogen und abgelegt. Durch das Aushärten der Tränkung (oftmals durch das Einführen in einen Ofen) entsteht eine steife Bewehrung, welche im Anschluss von den Umlenkrollen heruntergenommen wird und auf dem Schaltisch platziert wird.

Das durch die Druckschrift DE 10 2016 100 455 A1 beschriebene Verfahren versucht, diese Problematik der steifen Beschichtung zu umgehen, indem die Beschichtung erst nach dem Ablageprozess erhärtet wird. Dies führt zu einem großen Aufwand bei der Maschinenwartung, insbesondere der pflegeintensiven Beschichtungseinheit. Weiterhin sind die notwendigen Prozessschritte (Positionierung der Umlenkrollen, Beschichtung, Garnablage, Trennung der Rollen und des Garns, Aushärteprozess in einem externen Ofen, Positionierung der Bewehrung auf der Schalung) sehr zeitintensiv.

Darüber hinaus ist eine freie Bewehrungsführung durch das in der Druckschrift DE 10 2016 100 455 A1 beschriebene Verfahren weiterhin nur bedingt möglich, da eine Richtungsänderung nur durch die Umlenkrollen und somit im äußeren Bereich des Bauteils möglich ist. Dabei wird das Garn ebenfalls uniaxial, d. h. in einer Richtung über die gesamte Breite, von Umlenkrolle zu Umlenkrolle geführt. Eine Richtungsänderung zwischen zwei Umlenkrollen bzw. -elementen ist verfahrensbedingt nicht möglich. Die Elemente sind ausschließlich am äußeren Rand vorgesehen und verbleiben nicht im Betonteil. Die Herstellung einer Bewehrung für gekrümmte Bauteile ist dadurch nur sehr bedingt möglich.

Aus den Druckschriften CN 202658807 U, DE 10 2015 104 830 A1, JP 2006219895 A und JP 2000064508 A sind verschiedene Garnhalteeinrichtungen für eine textile Bewehrung bekannt, die jedoch keine einfach einsetzbare Bewehrungsstützeinrichtung ausbilden und auch nicht dazu geeignet sind. Die Druckschrift EP 3 418 465 A1 beschreibt ein Verfahren zur Herstellung eines dreidimensionalen Baustoff-Bauteils 20, siehe dort Fig. 11, das auch zur Ausbildung einer konkav und/oder konvex gekrümmten Fläche geeignet ist. In einer Schalung 30 werden mehrere Abstandhaltekörper 32 angeordnet. Eine Textilbewehrung 21 stützt sich auf den Abstandhaltekörpern 32 ab, so dass die Textilbewehrung 21 eine definierte Position innerhalb eines Schalungsinnenraums 30a der Schalung 30 hat. Die Abstandhaltekörper 32 müssen aufwändig angeordnet und mit einem Verbindungselement 34 einzeln verbunden werden, vgl. Figuren 13 und 14 und die zugehörige Beschreibung in den Ansätzen [0040] bis [0044]. Zudem können die Abstandhaltekörper 32 das aufgelegte Garn nur sicher halten, wenn dieses unter ausreichend hoher Spannung steht.

Die Entwicklung und Fertigung von Maschinen für eine variable Bewehrungsführung ist mit einem hohen Kosten- und Zeiteinsatz verbunden. Eine Anschaffung würde sich für ein Unternehmen demnach nur bei ausreichender Nachfrage rentieren. Da eine Lieferung schwerer Betonbauteile über mehr als 100 km zumeist nicht wirtschaftlich ist, ist die Nachfrage nach derartigen Maschinen begrenzt. Eine zentrale Herstellung der formoptimierten Bewehrung in einem einzigen Werk und anschließende Lieferung und Betonieren in dezentralen Fertigteilwerken würde es ermöglichen, die Entwicklungs- und Anschaffungskosten auf mehrere Fertigteilwerke zu verteilen. Die Bewehrungsform muss entsprechend stabil in Position gehalten werden, damit die Lage der Bewehrung auch nach dem Transport noch garantiert werden kann. Dies ist mit den herkömmlichen Verfahren zur Bewehrungsablage nicht möglich, da diese auf eine zentrale Herstellung und Positionierung der Bewehrung in der Schalung unmittelbar vor dem Betoniervorgang basieren. Herkömmliche Verfahren ermöglichen daher nicht den Transport einer bereits bestehenden Bewehrung.

Neben der Bewehrung müssen auch weitere Einbauteile in ihrer Lage gesichert werden. Dies betrifft beispielsweise Transportanker, Verbindungselemente, Leitungen oder Elektroanschlüsse. Insgesamt betrifft die technische Herausforderung also die Lagesicherung von Einbauteilen sowie einer Bewehrung - insbesondere bei einer variabel axialen Bewehrungsführung und bei gekrümmten Bauteilen - sowohl beim Transport als auch während des Betonierprozesses.

Es ist daher Aufgabe der vorliegenden Erfindung, eine einfache Bewehrungsstützeinrichtung für die freie Positionierung eines Garns einer textilen Bewehrung und damit eine freie Bewehrungsführung, eine variabel axiale Ablage, vorzuschlagen und eine Lösung für die Positionierung und Lagesicherung einer derartigen Bewehrungsanordnung, einschließlich etwaiger Einbauteile, während des Betoniervorgangs anzubieten. Es ist weiterhin Aufgabe der vorliegenden Erfindung, eine Bewehrungsanordnung, die Herstellung der Bewehrungsanordnung durch eine geeignete Vorrichtung und ein geeignetes Verfahren sowie die Herstellung von einfach oder mehrfach gekrümmten, bewehrten Bauteilen vorzuschlagen.

Die Aufgabe wird gelöst durch eine Bewehrungsstützeinrichtung zur Aufnahme, Halterung und Umlenkung eines Garns zur Ausbildung einer textilen Bewehrung. Die Bewehrungsstützeinrichtung weist Garnhalteeinrichtungen auf, die wenigstens einen von einer ersten Seite, einer Oberseite, her in zumindest einer Richtung zugänglichen Schlitz oder wenigstens einen senkrecht zur Oberseite zugänglichen Schlitz zur Einlage und/oder zum Verschweißen des Garns aufweisen. Nach der Erfindung umfasst die Bewehrungsstützeinrichtung Garnhalteeinrichtungen, die mit einer zweiten Seite, einer Unterseite, auf einer zumindest zweidimensionalen Aufnahmestruktur aus einem flächigen Material auf deren Oberfläche angeordnet sind. Das Maß zwischen der Oberfläche der Aufnahmestruktur und der Position des in den Schlitz eingelegten Garns legt den Abstand zwischen der Aufnahmestruktur und der textilen Bewehrung fest.

Die bevorzugten Garnhalteeinrichtungen umfassen neben dem Kopfteil weiterhin einen Fußteil, ausgeführt zur Verbindung mit einer zumindest zweidimensional in der ersten Ebene ausgebildeten Aufnahmestruktur an einem beliebigen Montageort auf deren Oberfläche in der ersten Ebene. An jedem Knotenpunkt, gebildet durch eine Garnhalteeinrichtung, kann das Garn seine Richtung ändern. Auf diese Weise wird eine variabel axiale Garnablage ermöglicht.

Als besonders vorteilhaft haben sich Garnhalteeinrichtungen ergeben, welche im unteren, der Aufnahmestruktur zugewandten Bereich einen erhöhten Radius oder Stege aufweisen. Auf diese Weise kann die Garnhalteeinrichtung mittels einer zylinderförmigen, hohlen Sonotrode, welche auf die Stege presst, an die Aufnahmestruktur mittels Ultraschallschweißen angeschweißt werden. Anders als beispielsweise die Nietverbindung, ermöglicht dies die Herstellung der Verbindung allein von der Oberseite der Aufnahmestruktur her.

Die Garnhalteeinrichtungen werden ebenfalls genutzt, um eine Verbindung zwischen der Aufnahmestruktur und jeglichen Einbauteilen (z. B. Leerrohren, Kapillarrohren, Kabel, Verankerungselemente) herzustellen. Hierzu sind spezielle Halterungen, wie z. B. ein Kabelhalter vorteilhaft einsetzbar.

Die Einbauteile werden beispielsweise mittels einer Garnhalteeinrichtung befestigt. Dazu eignen sich die Garnhalteeinrichtungen mit Schlitz, um Bewehrungsgarne, Kapillarrohre oder Kabel mit der Aufnahmestruktur zu verbinden. Weitere Ausführungen eignen sich zur Verbindung von runden Verankerungselementen. Dabei wird die Garnhalteeinrichtung in einem ersten Schritt mit einer flachen Sonotrode auf die Aufnahmestruktur geschweißt und in einem zweiten Schritt das Verankerungselement mit dem Garnhalteeinrichtung formschlüssig verbunden. Weiterhin kann die Garnhalteeinrichtung eine Bohrung in der Mitte aufweisen, durch welche ein Kabel geführt werden kann. Dadurch kann das Kabel an dem Garn befestigt und auf die Außenseite eines erfindungsgemäßen Betonbauteils geführt werden. Dies kommt dann zum Einsatz, wenn das Garn zum Heizen oder zur elektrischen Signal- oder Energieübertragung genutzt werden soll.

Weiterhin kann die Garnhalteeinrichtung derart ausgeführt werden, dass sich ein Zylinder mit verjüngendem Schlitz an der Seite, auch als Rille bezeichnet, ergibt. An dieser Art Garnhalteeinrichtung, nachfolgend als Umlenkgarnhalteeinrichtung bezeichnet, kann ein Garn herumgeführt und bei Bedarf umgelenkt werden. Auch dieses wird mit der Aufnahmestruktur verklebt, verschweißt, verschraubt oder anderweitig verbunden. Auf diese Weise kann das Garn an jeder beliebigen Stelle umgelenkt und in seiner Position gesichert werden. Dies ermöglicht eine variabel axiale Garnablage.

Der Fußteil der Garnhalteeinrichtungen ist, wo oben näher erläutert, dazu ausgeführt, mit der Aufnahmestruktur insbesondere mittels Ultraschall verschweißt (was bevorzugt von der Oberseite her erfolgt), vernietet (was von der Unterseite her erfolgt), verklemmt, verklebt, verschraubt und/oder magnetisch, jeweils temporär oder dauerhaft, verbunden zu werden.

Beim Verschweißen mittels Ultraschall für die Herstellung der Verbindungen kommen die zuvor bereits erwähnten Sonotroden zum Einsatz. Sie werden durch das Einleiten von hochfrequenten mechanischen Schwingungen in Resonanzschwingungen versetzt und verschweißen somit die Garnhalteeinrichtung temporär oder dauerhaft mit der Aufnahmestruktur.

Zudem kann das Garn mit der Garnhalteeinrichtung verbunden werden. Sofern eine flache Sonotrode eingesetzt wird, so ist es vorteilhaft, wenn die Garnhalteeinrichtung mindestens einen Schlitz aufweist, in welchen das Garn eingelegt wird. Im Anschluss wird eine flache Ultraschall-Sonotrode von oben auf die Garnhalteeinrichtung gepresst. Dadurch wird der Kunststoff derart verformt, dass sich das Garn mit der Garnhalteeinrichtung verbindet, zumindest aber wird es am unerwünschten Verlassen des dann verschlossenen Schlitzes gehindert. Die Temperatur wird beim Ultraschallschweißen nur lokal auf die Garnhalteeinrichtung übertragen, wodurch das Garn unbeschädigt bleibt.

Weiterhin kann nach einer alternativen Ausführungsform die Verbindung zwischen Garnhalteeinrichtung und Aufnahmestruktur durch eine Vernietung realisiert werden. Dazu weist die Garnhalteeinrichtung einen Fußteil auf, der in einen Nietfuß, auch als Nietfortsatz bezeichnet, eine vorzugsweise zylindrische Verlängerung am Grund, ausläuft, der an dem Montageort durch einen Durchbruch in der Aufnahmestruktur von einer ersten Seite her geführt und danach, insbesondere mittels Ultraschallschweißen, von einer zweiten Seite her vernietet wird. Zur Vernietung kommt daher ebenfalls bevorzugt eine Sonotrode zum Einsatz.

Weiterhin kann als Garnhalteeinrichtung ein Kunststoffteil eingesetzt werden, welches eine mechanische Klick-Verbindung realisiert, nachfolgend als Klickgarnhalteeinrichtung bezeichnet. Dieses Element wird bevorzugt im Spritzgussverfahren hergestellt. Auf der Unterseite wird es mit der Aufnahmestruktur verklebt, verschweißt oder vernietet. Das Garn wird durch eine Klickverbindung mit der Garnhalteeinrichtung verbunden. Diese mechanische Verbindung ist im Regelfall schneller als ein Verschweißen, hat jedoch den Nachteil, dass das Garn axial verschiebbar bleibt.

Alternativ zur Verschweißung bzw. Vernietung kann die Garnhalteeinrichtung auch durch eine Verklebung, durch eine Verschraubung oder magnetisch mit der Aufnahmestruktur sowie mit dem Garn verbunden werden. Es können auch Mischformen auftreten.

Die Höhe der Garnhalteeinrichtung, insbesondere aber das Maß zwischen der Unterseite des Fußteils und einer Garnauflage der Garnhalteeinrichtung, gibt den Abstand der textilen Bewehrung, die aus dem Garn gebildet wird, zur Aufnahmestruktur vor. Auf dieser Höhe befindet sich das Garn nach dem Betonieren. Die Höhe der Garnhalteeinrichtung kann verändert werden, sie bestimmt die statische Nutzhöhe der Bewehrung und beeinflusst somit grundlegend das Tragverhalten des bewehrten Betonelements.

Die Garnhalteeinrichtungen verbleiben nach dem Betonieren im Betonbauteil. Um dennoch die Aufnahmestruktur nach dem Betonieren ablösen und evtl. wiederverwenden zu können, kann eine lösbare Verbindung zwischen Garnhalteeinrichtung und Aufnahmestruktur hergestellt werden. Auch dabei hat sich das Ultraschallschweißen als vorteilhaft erwiesen. Es hat sich hierfür als besonders günstig herausgestellt, wenn zumindest der Kopfteil aus einem thermoplastischen Kunststoff, bevorzugt PLA (Polyatic Acid), besteht.

Mit besonderen Vorteilen ist eine wasserlösliche Zwischenlage, die eine lösbare Verbindung zwischen Garnhalteeinrichtung und Aufnahmestruktur schafft, verbunden. Diese ist zwischen Aufnahmestruktur und Garnhalteeinrichtung angeordnet und dazu ausgebildet, dass sich die Zwischenlage durch den Eintrag von Feuchtigkeit, insbesondere beim Betonieren, auflöst und die Verbindung mit der Aufnahmestruktur löst, sodass die Verbindung nur für einen Transport und eine Lagesicherung beim Betonieren genutzt wird. Nach einer bevorzugten Ausführungsform weist der Fußteil an seiner Unterseite die Zwischenlage auf, sodass diese zweiteilig ist und aus wenigstens zwei unterschiedlichen Materialen besteht. Besonders bevorzugt besteht die Zwischenlage aus einem schweißbaren Material bevorzugt PVA, Polyvinylalkohol, mit der bevorzugt durch Ultraschallschweißen die Garnhalteeinrichtung mit der Aufnahmestruktur verschweißt wird.

Die Aufgabe wird weiterhin gelöst durch eine Bewehrungsanordnung, umfassend zumindest eine textile Bewehrung, ausgebildet zumindest aus einem Garn. Nach der Erfindung umfasst die Bewehrungsanordnung weiterhin die Bewehrungsstützeinrichtung, insbesondere die Aufnahmestruktur und die Garnhalteeinrichtungen.

Ist die Aufnahmestruktur als eine dünnwandige Platte ausgeführt, beispielsweise aus Metall, Holz oder Kunststoff, hat sich dies als besonders vorteilhaft erwiesen. Die Platten können der Größe des zukünftigen Betonbauteils entsprechen und somit Größenordnungen von über 5 m x 5 m annehmen. Sollen die Platten transportiert werden, so ist es zweckmäßig, diese in Teilabschnitte zu unterteilen. In diesem Fall werden die Teilabschnitte vor dem Betonieren unmittelbar auf der Schalung miteinander verbunden. Dabei haben sich lösbare Klickverbindungen als zweckmäßig herausgestellt. Die Aufnahmestruktur kann Aussparungen oder ähnliches enthalten, die beispielsweise im Tiefziehverfahren oder durch Stanzen eingebracht werden. Die Aufnahmestruktur stellt nach einer alternativen Ausführungsform gleichzeitig einen Teil der Schalung dar. Auf die Aufnahmestruktur werden die Garnhalteeinrichtungen sowie Verbindungselemente angebracht, welche das Garn und Einbauteile mit der Aufnahmestruktur verbinden.

Die mit der Aufnahmestruktur verbundene Bewehrung kann als einfaches Garn oder vorgefertigtes Gelege ausgeführt sein. Das einfache Garn und das vorgefertigte Gelege werden in der vorliegenden Beschreibung als Garn bezeichnet, da auch das im Gelege enthaltene Garn in den Garnhalteeinrichtungen gehalten wird, wenn auch nicht als einzelnes Garn abgelegt. Die Art der Ablage ändert sich somit beim Gelege, da dieses nur über die Garnhalteeinrichtungen gelegt und mit diesen verbunden werden muss. Diese Verfahrensalternative ist deshalb nicht näher beschrieben, jedoch ebenfalls von der Erfindung umfasst, da sich für den Fachmann zweifellos ein Weg ergibt, wie er diese Lösung nachzuarbeiten hätte.

Die Bewehrung sowie die Einbauteile sind in ihrer Lage gesichert. Sowohl beim Ausgießen der Struktur mit einer Betonmatrix, nachfolgend sowie in der vorstehenden Beschreibung auch als Betonieren bezeichnet, als auch beim Transport (innerhalb eines Werkes oder zwischen Werken) bleibt die Position der Einbauteile und des Garns relativ zur Aufnahmestruktur gesichert. Eine unten näher beschriebene Bewehrungsanordnung, bestehend aus Aufnahmestruktur, Bewehrung und Einbauteilen, wird im Anschluss auf die Schalung aufgelegt und lösbar mit der Schalung verbunden. Die Verbindung kann zwischen Schalung und Aufnahmestruktur mittels Klebung, magnetisch oder durch Niederhalten erzeugt und während dem Betonieren aufrechterhalten werden.

Die Aufnahmestruktur kann in unterschiedlichen Größen hergestellt bzw. konfektioniert werden. Zur Herstellung größerer Bauteile kommen mehrere Aufnahmestrukturen zum Einsatz, welche nebeneinander auf die Schalung gelegt werden. In diesem Fall ist darauf zu achten, dass die Bewehrung eine ausreichende Übergreifungslänge zur benachbarten Bewehrung aufweist, so dass die Zugkräfte in der Bewehrung übertragen werden können. In Untersuchungen hat sich eine Übergreifungslänge von 1-5 cm als geeignet und ausreichend erwiesen.

Vorteilhafterweise weist die Aufnahmestruktur Aussparungen auf und/oder ist um wenigstens eine Achse gekrümmt ausgeführt. Sofern eine gekrümmte Schalung zur Herstellung einfach oder mehrfach gekrümmter Bauteile eingesetzt werden soll, so kann dies durch eine besondere Form der Aufnahmestruktur ermöglicht werden, die in der Lage ist, der Form der Schalung zu folgen.

Weitere Vorteile ergeben sich, wenn auf der Aufnahmestruktur Einbauteile wie z. B. Leitungen für Fluide oder elektrischen Strom, Schalter, Sensoren, Verankerungselemente, Transportanker, Elektrodosen, Leerrohre, Kabel, Kapillarrohre oder ähnliches mittels einer Halteeinrichtung angeordnet sind. Die Halteeinrichtung ist nach einer bevorzugten Ausführungsform gleich der Garnhalteeinrichtung, insbesondere als Kunststoffhalter, lösbar und nicht lösbar, aufgebaut. Das Bewehrungsgarn sowie die notwendigen Einbauteile werden lösbar oder unlösbar mit der Aufnahmestruktur verbunden.

Die Aufnahmestruktur ist nach einer ersten Ausführungsform ausgebildet zum Ablösen von einem Betonteil, in das die Bewehrungsanordnung einbetoniert ist, nach dem Aushärten. Das Ablösen wird dabei mittels einer Zwischenschicht erreicht. Nach einer zweiten Ausführungsform ist die Aufnahmestruktur hingegen ausgebildet, um als verlorene Schalung in dem Betonteil zu verbleiben.

Ein weiterer Aspekt der vorliegenden Erfindung betrifft eine Vorrichtung zur Herstellung einer Bewehrungsanordnung gemäß vorstehender Beschreibung, die Vorrichtung umfassend wenigstens einen Roboterarm und/oder eine Portaleinrichtung, die wenigstens einen zumindest zweidimensional bewegbaren Arbeitskopf aufweisen.

Nach der Erfindung umfassen der Roboter und/oder die Portaleinrichtung eine Einrichtung zur Positionierung der Garnhalteeinrichtung auf der Aufnahmestruktur und/oder eine Einrichtung zur Garnablage zur Verbindung des Garns mit den Garnhalteeinrichtungen in zwei oder drei Dimensionen. Die Einrichtung zur Positionierung der Garnhalteeinrichtung und/oder die Einrichtung zur Garnablage zur Verbindung des Garns mit den Garnhalteeinrichtungen sind an dem wenigstens einen Arbeitskopf des Roboterarms oder der Portaleinrichtung angeordnet. Die Einrichtungen sind zur Verbindung des Garns mit den Garnhalteeinrichtungen in zwei oder drei Dimensionen für ebene und gekrümmte Flächen geeignet.

Zur automatisierten Ablage des Garns wird eine Automatisierungseinheit eingesetzt. Die Basis bildet ein Roboterarm, eine Portaleinrichtung oder eine Kombination von beidem. Dadurch kann die Garnablage in zwei oder drei Dimensionen erfolgen. Dieses Verfahren ermöglicht automatisiert die freie Platzierung der Garnhalteeinrichtungen auf ebenen sowie auf gekrümmten Oberflächen, um die variabel axiale Garnführung zu erreichen.

Die Automatisierungseinheit besteht weiterhin aus einer Ablageeinheit, die am Arbeitskopf des Roboterarms bzw. der Portaleinrichtung angebracht ist. Diese wiederum beinhaltet unter anderem eine Vorrichtung zum kontinuierlichen Garnabzug, die das Garn je nach Ablagegeschwindigkeit und Garnbedarf liefert. Dies kann beispielsweise durch einen Antrieb des Spulenkörpers erreicht werden. Weiterhin hat sich ein daran anschließender Garnspanner oder Garnspeicher in Form einer Kompensationsvorrichtung bei kontinuierlichen Ablageverfahren mit unterschiedlichem Garnbedarf als sehr vorteilhaft erwiesen. Alternativ wird die Garnzufuhr im Abgleich zum Garnbedarf regelungstechnisch bereitgestellt, d. h. die benötigte Garnlänge wird berechnet und durch die Antriebseinheit, bei einer zuvor definierten Garnzugkraft für eine optimale Ablage, geliefert. Das Garn kann dabei von einer Spule abgezogen werden, die unmittelbar in der Ablageeinheit, am Portal oder an einer externen Spulenhalterung befestigt ist. Weiterhin beinhaltet die Ablageeinheit eine Verbindungseinheit, die sowohl die Verbindung der Garnhalteeinrichtung mit dem Garn, als auch der Garnhalteeinrichtung mit der Aufnahmestruktur herstellt.

Die Verbindungen der Garnhalteeinrichtungen mit der Aufnahmestruktur können beispielsweise durch Kleben, Verschrauben, magnetisch oder durch Schweißen hergestellt werden. Als besonders vorteilhaft hat sich dabei das Ultraschallschweißen herausgestellt. Dabei wird die Garnhalteeinrichtung zunächst auf die Oberfläche der Aufnahmestruktur aufgelegt. Mittels Aufschmelzen des Werkstoffs durch das Einleiten einer hochfrequenten mechanischen Schwingung in die Garnhalteeinrichtung wird der Werkstoff aufgeschmolzen und geht eine Fügeverbindung mit der Aufnahmestruktur ein. Mithilfe des gleichen Verfahrens wird nach der bevorzugten Ausführungsform das Garn mit der Garnhalteeinrichtung verbunden. Die Garnhalteeinrichtungen werden einem Magazin entnommen, welches sich unmittelbar in der Ablageeinheit befindet, oder extern, beispielsweise von der Portaleinrichtung her, bezogen. Bei externer Lagerung können die Garnhalteeinrichtungen beispielsweise mithilfe eines Schlauchs, der als Zuführung dient, zugeführt werden.

Damit das Garn frei, also variabel axial, geführt werden kann, muss es flexibel und von geringer Biegesteifigkeit sein. Die Steifigkeit muss derart eingestellt sein, dass das Garn um kleine Radien geführt werden kann, ohne in seine Ausgangsposition zurückzukehren und ohne zu brechen. Trotz geringer Steifigkeit muss eine ausreichende Tragfähigkeit und Sicherheit (Dauerhaftigkeit, Hitzebeständigkeit) garantiert werden. Im Regelfall enthält das Bewehrungsgarn eine Beschichtung (auch Tränkung oder Imprägnierung genannt), welche zur Trag- und Verbundfähigkeit beiträgt.

Diese führt jedoch zumeist auch dazu, dass das Garn biegesteif wird. Für eine variabel axiale Garnführung hat sich insbesondere eine Bewehrung, bestehend aus einem Faserstrang aus Carbon oder Glas als vorteilhaft erwiesen, welcher im Vorhinein konsolidiert (getränkt) wurde. In einem vorangegangenen Fertigungsschritt wird ein Garn mit der Polymermatrix durchtränkt und zu einem Garn-Halbzeug vorgefertigt. Die geforderten Materialparameter können so optimal eingestellt und überwacht werden.

Des Weiteren kann der Faserstrang in seiner geometrischen Beschaffenheit angepasst und durch Werkzeuge (Strukturierung) bzw. zusätzliche Verfahrensschritte (Umwindung mit Garn) in seiner Oberfläche verändert und der spätere Verbund zum Beton optimiert werden. Das so erzeugte Garn-Halbzeug wird aufgespult und als Coil bzw. Spule in die Bewehrungsanlage zur Ablage eingebracht.

Des Weiteren hat sich als Beschichtung eine thermoplastische Polymermatrix als besonders vorteilhaft erwiesen, um eine reduzierte Garnsteifigkeit während des Ablegens zu erhalten. Aufgrund der Materialeigenschaften lässt sich ein damit konsolidiertes Garn im späteren Ablageprozess unter erhöhter Temperatur reversibel aufschmelzen bzw. erweichen, wie oben beschrieben. So lassen sich kleine Ablageradien unter 5 cm realisieren. Nach der Ablage und Erwärmung besitzt das Garn wieder die gleichen Eigenschaften und die Materialparameter werden in Bereichen, wo das Garn aufgeheizt wurde, nicht verschlechtert. Der beschriebene Ablageprozess mit thermischer Erwärmung des Garns erlaubt den Einsatz spezieller Polymere, welche durch eine thermische Behandlung (Aufheizen) die Materialeigenschaften verbessern. Infolge des Temperns, also der Erwärmung des Garnmaterials, sowie der Aktivierung und Umwandlung der Polymereigenschaften kommt es zu einer Aktivierung und Umwandlung der Polymerbestandteile, wodurch beispielsweise die Steifigkeit des Garns erhöht und/oder die Verbundeigenschaften zwischen den einzelnen Filamenten des Garns sowie des Garns mit der umgebenden Betonmatrix verbessert werden kann.

Es hat sich bei dem Arbeitskopf somit als vorteilhaft erweisen, wenn eine Heizeinrichtung zur Aufheizung eines mit einem thermoplastischen Polymer beschichteten oder durchtränkten Garns umfasst ist, womit dieses erweicht und formbar wird und bei verminderter Steifigkeit in der gewünschten Weise abgelegt werden kann. Die Heizeinrichtung ist beispielsweise angeordnet an dem Arbeitskopf.

Die Heizeinrichtung kommt insbesondere dann zum Einsatz, wenn eine thermoplastische Polymermatrix als Beschichtung oder Tränkung des Garns eingesetzt wird. Die Heizeinrichtung erhitzt das Garn sowie die Beschichtung kurzfristig auf eine Temperatur, bei der die Beschichtung (beispielsweise das Polymer) aufweicht oder aufschmilzt und die Steifigkeit des Garns herabgesetzt wird. Dadurch wird es formbar und es können auch starke Richtungswechsel in engen Radien vollzogen werden. Nach der Ablage kühlt das Garn wieder aus, wodurch die Steifigkeit erhöht wird und der notwendige Verbund zwischen Garn und Betonmatrix sowie zwischen den einzelnen Filamenten des Garns garantiert wird. Dieser Abkühlprozess kann durch eine zusätzlich modular integrierbare Abkühleinheit, wie unten beschrieben, beschleunigt werden.

Weitere Vorteile resultieren aus einer Strukturierungseinrichtung zur Erzeugung einer Oberflächenstruktur am erweichten Garn. Eine solche lokale Oberflächenstrukturierung zur Ausbildung von Rippen oder ähnlichem kann in der Ablageeinheit, die um die Strukturierungseinrichtung ergänzt wurde, ebenfalls umgesetzt werden. Dafür wird das Garn nach Erhitzen und Überführen in einen formbaren Zustand durch beispielsweise ein strukturiertes Walzenpaar oder eine Matrize als Strukturierungseinrichtung geführt, die dem Garn eine Strukturierung bzw. Profilierung verleihen. Diese wirkt im Beton als formschlüssige Kraftübertragung zwischen Bewehrung und Beton.

Ein weiterer Vorteil des beschriebenen Verfahrens ist die definierte Ausbildung einer Schlaufe bzw. eines Formradius beim Richtungswechsel am Bauteilrand. Durch die Heizeinrichtung und das Erweichen des Garnes kann das Garn in einem beliebigen Radius umgelenkt und ohne Durchtrennung bzw. Schneiden endlos abgelegt werden. Der Kraftfluss innerhalb der Bewehrung, des Garns, bleibt aufrechterhalten und die ausgebildete Schlaufe verankert die Bewehrungsstruktur, das Garn, im Randbereich.

Es hat sich ebenfalls als vorteilhaft erwiesen, wenn eine Abkühleinrichtung umfasst ist, die das beispielsweise durch Erwärmung erweichte Garn nach der Ablage kühlt und versteift.

Die Lösung der Erfindung erfolgt weiterhin durch ein Verfahren zur Herstellung einer Bewehrungsanordnung gemäß Anspruch 9. Nach der Erfindung umfasst das Verfahren die Schritte:
a. Positionierung und/oder Formung einer Aufnahmestruktur (34),
b. Ablegen von Garnhalteeinrichtungen (40, 46, 52, 56, 58) und/oder von Einbauteilen (50) auf der positionierten und geformten Aufnahmestruktur (34), sodass eine Bewehrungsstützeinrichtung (1) gebildet wird,
c. Ablegen und Sichern des Garns (32) auf den Garnhalteeinrichtungen (40, 46, 52, 56, 58) in der Reihenfolge, die der vorgesehene Verlauf des Garns (32) für die Bewehrungsanordnung (30) vorgibt. Dabei umfasst das Sichern insbesondere, dass das Garn (32) mit den Garnhalteeinrichtungen (40, 46, 52, 58) verschweißt oder in den Garnhalteeinrichtungen (52) in eine Klickkrone (54), die das Garn (32) am Herausgleiten hindert, eingelegt wird.

Es ist vorteilhaft, wenn außerdem in einem darauffolgenden Schritt d) Einbauteile auf der Aufnahmestruktur abgelegt werden.

Nach einer ersten Alternative ist das Garn mit den Garnhalteeinrichtungen verschweißt, es ist dann nicht axial verschiebbar. Nach einer zweiten Alternative ist das Garn in den Garnhalteeinrichtungen in eine Klickverbindung eingelegt. Es ist dann axial verschiebbar, aber die Verbindung ist auch schneller herzustellen. Die Garnhalteeinrichtungen sind bevorzugt derartig ausgeführt, dass sie mit einer Ablageeinheit automatisiert aufgenommen und abgelegt werden können.

Die erfindungsgemäße Aufgabe wird ebenfalls gelöst durch ein Verfahren zur Herstellung eines einfach oder mehrfach gekrümmten Betonbauteils. Nach der Erfindung wird vor dem Betonieren eine Bewehrungsanordnung nach einem der Ansprüche 10 bis 14 in der Betonierform angeordnet. Im Anschluss wird betoniert und nach dem Aushärten des Betons ausgeschalt. Die Aufnahmestruktur kann dabei entweder im Bauteil verbleiben oder von diesem abgelöst werden. Sofern sich Anschlüsse und Funktionsbausteine in den Hohlräumen befinden, verbleibt die Aufnahmestruktur im Betonbauteil. Wird sie abgelöst, so verbleiben die Bewehrung sowie die Einbauteile im Betonkörper.

In einer veränderten Verfahrensweise wird die Aufnahmestruktur unmittelbar auf die Schalung aufgelegt oder ist bereits Teil bzw. Boden der Schalung. Bewehrung und Einbauteile werden mithilfe der Garnhalteeinrichtungen mit der in der Schalung liegenden Aufnahmestruktur bzw. unmittelbar mit der Schalung verbunden.

Ein wesentlicher Vorteil der Erfindung ist die Möglichkeit einer variabel axialen Garnablage durch die Vorrichtung, womit eine bedarfsgerechte Bewehrungsführung hergestellt werden kann. Durch die vorliegende Erfindung kann das Garnmaterial, die Bewehrung, in Bauteilen beispielsweise auf die Richtungen der im Bauteil hervorgerufenen Hauptspannungen ausgerichtet und damit die Lasten optimal aufgenommen werden. Es muss somit weniger Bewehrung in das Bauteil eingebracht werden. Die variabel axiale Ablage wird ermöglicht, indem mit den erfindungsgemäßen Garnablageeinrichtungen eine temporäre oder dauerhafte Verbindung zwischen einer Aufnahmestruktur und einem Garn zur Bewehrung, ebenso mit Kapillarrohren, Kabeln, Leitungen oder anderen Einbauteilen, wie Verankerungs- und Verbindungselementen, hergestellt wird.

Ein weiterer wesentlicher Vorteil besteht in der Möglichkeit, auch einfach oder mehrfach gekrümmte Bauteile zu bewehren, sowie in dem hohen Automatisierungsgrad. Es kann bei gleichzeitiger Serienproduktion eine hohe Individualität erreicht werden. Dadurch entstehen ökonomische, ökologische und auch ästhetische Vorteile. Ein weiterer Vorteil besteht in der Möglichkeit, die gesamte Aufnahmestruktur mit Bewehrung und Einbauteilen zu transportieren. Dadurch kann eine einzelne Maschine mehrere Fertigteilwerke bedienen und somit werden Investitionskosten reduziert.

Anhand der Beschreibung von Ausführungsbeispielen und ihrer Darstellung in den zugehörigen Zeichnungen wird die Erfindung nachfolgend näher erläutert. Es zeigen:
Fig. 1: schematisch eine Ansicht von vorn einer Ausführungsform einer erfindungsgemäßen Vorrichtung zur Herstellung einer Bewehrungsanordnung mit Roboterarm und Komplexarbeitskopf;
Fig. 2: schematisch eine Seitenansicht einer Ausführungsform einer erfindungsgemäßen Vorrichtung zur Herstellung einer Bewehrungsanordnung mit Roboterarm und Komplexarbeitskopf;
Fig. 3: schematisch eine Ansicht von vorn einer weiteren Ausführungsform einer erfindungsgemäßen Vorrichtung zur Herstellung einer Bewehrungsanordnung mit Roboterarm und Leichtarbeitskopf;
Fig. 4: schematisch eine Seitenansicht einer Ausführungsform einer erfindungsgemäßen Vorrichtung zur Herstellung einer Bewehrungsanordnung mit Roboterarm und Leichtarbeitskopf;
Fig. 5: schematisch eine Ansicht von vorn einer weiteren Ausführungsform einer erfindungsgemäßen Vorrichtung zur Herstellung einer Bewehrungsanordnung mit Portaleinrichtung;
Fig. 6: schematisch eine Detailansicht einer Ausführungsform eines Leichtarbeitskopfs einer erfindungsgemäßen Vorrichtung zur Herstellung einer Bewehrungsanordnung;
Fig. 7: schematisch eine Detailansicht einer Ausführungsform eines Komplexarbeitskopfs einer erfindungsgemäßen Vorrichtung zur Herstellung einer Bewehrungsanordnung;
Fig. 8: schematisch eine perspektivische Ansicht einer Ausführungsform einer erfindungsgemäßen Garnhalteeinrichtung, hier eine Nietgarnhalteeinrichtung;
Fig. 9: schematisch eine perspektivische Ansicht einer Ausführungsform einer erfindungsgemäßen Garnhalteeinrichtung, hier eine Flachgarnhalteeinrichtung;
Fig. 10: schematisch eine perspektivische Ansicht einer Ausführungsform eines Kabelhalters;
Fig. 11: schematisch eine perspektivische Ansicht einer Ausführungsform einer erfindungsgemäßen Garnhalteeinrichtung, hier eine Klickgarnhalteeinrichtung;
Fig. 12: schematisch eine perspektivische Ansicht einer Ausführungsform einer erfindungsgemäßen Garnhalteeinrichtung, hier eine Umlenkgarnhalteeinrichtung und
Fig. 13: schematisch eine perspektivische Ansicht einer Ausführungsform einer erfindungsgemäßen Garnhalteeinrichtung, hier eine Temporärgarnhalteeinrichtung.

Fig. 1 zeigt schematisch eine Ansicht von vorn einer Ausführungsform einer erfindungsgemäßen Vorrichtung 10 zur Herstellung einer Bewehrungsanordnung 30 mit Roboterarm 14 und Komplexarbeitskopf 26. Ein Gestell 12 trägt eine Portaleinrichtung 16, die es ermöglicht, den Roboterarm 14 über die gesamte Grundfläche der Vorrichtung 10 hinweg zu bewegen und optimal zu positionieren. Der Roboterarm 14 ist gelenkig gestaltet und kann daher auch auf bzw. über einer beliebig dreidimensional geformten Unterlage, hier einer Aufnahmestruktur 34, die zugleich als Schalung, als Betonierform dienen kann, agieren.

Dazu weist der Roboterarm 14 an seinem von der Portaleinrichtung 16 abgewandten Ende einen Arbeitskopf, im dargestellten Ausführungsbeispiel einen Komplexarbeitskopf 26, auf. Dieser ist nicht nur dazu vorgesehen, Garnhalteeinrichtungen, hier Nietgarnhalteeinrichtungen 40, auf die Aufnahmestruktur 34 aufzusetzen und die Bewehrungsstützeinrichtung 1 auszubilden sowie unmittelbar im Anschluss Garn 32 (hier bevorzugt ein Towpreg) auf den Nietgarnhalteeinrichtungen 40 abzulegen. Als Komplexarbeitskopf 26 weist er einen Garnhalterspeicher 27 (vergleiche Fig. 7) auf, in dem ein Vorrat von Nietgarnhaltern 40 vorgehalten wird. Darüber hinaus beinhaltet der Komplexarbeitskopf 26 eine Garnrolle 28, von der das Garn 32 zur Ablage der textilen Bewehrung 29 und zur Bildung der Bewehrungsanordnung 30 abgewickelt wird.

Die Darstellung weist zugleich auf den bevorzugten Verfahrensablauf hin, bei dem unmittelbar nach Ablage einer Nietgarnhalteeinrichtung 40 das Garn 32 darauf abgelegt wird. Alternativ können auch zunächst alle erforderlichen Garnhalteeinrichtungen befestigt und dann das Garn 32 abgelegt werden.

Fig. 2 zeigt schematisch eine Seitenansicht einer Ausführungsform einer erfindungsgemäßen Vorrichtung 10 zur Herstellung einer Bewehrungsanordnung 30 mit Roboterarm 14 und Komplexarbeitskopf 26 sowie den weiteren Bestandteilen, wie sie bereits in Fig. 1 beschrieben wurden. Erkennbar ist die hohe Flexibilität der Orientierung des an dem Roboterarm 14 angeordneten Komplexarbeitskopfs 26. Diese ermöglicht es, auch bei um zwei Achsen umgeformter Aufnahmestruktur 34 problemlos die Nietgarnhalteeinrichtungen 40 an den erforderlichen Stellen und in den erforderlichen Ausrichtungen anzubringen. Dadurch wird es möglich, eine Bewehrungsanordnung 30 herzustellen, die auch einer derart stark umgeformten Aufnahmestruktur 34 zu folgen vermag und die Herstellung individuell und lastabhängig bewehrter, mehrachsig geformter Betonbauteile ermöglicht.

Die Figuren 3 und 4 zeigen schematisch eine Ansicht von vorn und eine Seitenansicht einer weiteren Ausführungsform einer erfindungsgemäßen Vorrichtung 10 zur Herstellung einer Bewehrungsanordnung 30 mit Roboterarm 14 und Leichtarbeitskopf 20. Im Unterschied zu der Vorrichtung, wie sie in den Figuren 1 und 2 dargestellt ist, findet hier ein Leichtarbeitskopf 20 Anwendung. Dieser weist im Unterschied zum Komplexarbeitskopf 26 keine Speicher für abzulegendes Material auf, sondern sowohl die Nietgarnhalteeinrichtungen 40 als auch das Garn 32 werden über den Roboterarm 14 hinweg zugeführt. Dazu sind die entsprechenden Speicher, beispielsweise die Garnrolle 28, oberhalb der Portaleinrichtung 16 angeordnet. Die Zuführung des Garns 32 erfolgt dann über eine Garnzuführung 24.

Fig. 5 zeigt schematisch eine Ansicht von vorn einer weiteren Ausführungsform einer erfindungsgemäßen Vorrichtung 10 mit Portaleinrichtung 16 zur Herstellung einer Bewehrungsstützeinrichtung 1 und anschließend einer Bewehrungsanordnung 30, wobei wegen der ausschließlich zweidimensionalen Ablage von Nietgarnhalteeinrichtungen 40 auf den Roboterarm 14 verzichtet wird. Es kommt der Komplexarbeitskopf 26 zum Einsatz, der die Garnrolle 28 und auch die Nietgarnhalteeinrichtungen 40 in sich beherbergt.

Die hier vollkommen eben auf einem Arbeitstisch abgelegte Aufnahmestruktur 34 wird durch den Komplexarbeitskopf 26 mit den Nietgarnhalteeinrichtungen 40 und nachfolgend der textilen Bewehrung 29 zur Ausbildung der Bewehrungsanordnung 30 versehen. Hier sowie auch für die zuvor beschriebenen Figuren 1 bis 4 gilt, dass anstelle der Nietgarnhalteeinrichtungen 40 auch andere Garnhalteeinrichtungen zum Einsatz kommen können, beispielsweise solche, wie sie in den Figuren 9 bis 13 beschrieben werden.

Fig. 6 zeigt schematisch eine Detailansicht einer Ausführungsform eines Leichtarbeitskopfs 20 einer erfindungsgemäßen Vorrichtung zur Herstellung einer Bewehrungsstützeinrichtung 1 und einer Bewehrungsanordnung 30 durch Ablage der textilen Bewehrung 29 auf der Bewehrungsstützeinrichtung 1, die aus einer zuvor mit Nietgarnhalteeinrichtungen 40 versehenen Aufnahmestruktur 34 gebildet wurde. Dazu weist der Leichtarbeitskopf 20 eine Garnhaltezuführung 22 auf, aus der zudem die einzelnen Nietgarnhalteeinrichtungen 40 aus einem Speicher zugeführt werden. Zu deren Verbindung mit der Aufnahmestruktur 34 ist eine Schweißeinrichtung 23 vorgesehen, bevorzugt ausgeführt als eine Einrichtung zum Ultraschallschweißen.

Weiterhin ist in dem Bereich, über den das Garn 32 innerhalb des Leichtarbeitskopfs 20 geführt und nachfolgend auf den Nietgarnhalteeinrichtungen 40 abgelegt wird, eine Heizeinrichtung 25 angeordnet. Diese kommt beispielsweise dann zum Einsatz, wenn das Garn 32 in engen Radien verlegt werden soll. Durch das Aufheizen des Garns 32 vermindert dieses seine Steifigkeit, insbesondere wenn es ein thermoplastisches Matrixmaterial aufweist, und lässt sich leichter und ohne Beschädigung um enge Radien legen. Sobald das Garn 32 wieder ausgekühlt ist, nimmt es seine vorherige Steifigkeit wieder ein und verleiht der textilen Bewehrung 29 bzw. der Bewehrungsanordnung 30 insgesamt die entsprechende Festigkeit, wie sie beispielsweise für den Betoniervorgang oder den Transport benötigt wird.

Fig. 7 zeigt schematisch eine Detailansicht einer Ausführungsform eines Komplexarbeitskopfs 26 einer erfindungsgemäßen Vorrichtung zur Herstellung einer Bewehrungsstützeinrichtung 1 sowie einer Bewehrungsanordnung 30. Zu dem Komplexarbeitskopf 26 werden weder die Nietgarnhalteeinrichtungen 40 noch das Garn 32 zugeführt, sondern diese zur Ausbildung der Bewehrungsanordnung 30 erforderlichen Materialien werden in dem Komplexarbeitskopf 26 selbst gespeichert. Dazu sind im Inneren des Komplexarbeitskopfs 26 die Garnrolle 28 und der Garnhalterspeicher 27 angeordnet. Die Materialien werden entsprechend dem Bedarf an die zur Aufnahmestruktur 34 hin weisende Spitze gefördert und dort weiterverarbeitet. Zur Befestigung der Nietgarnhalteeinrichtungen 40 an der Aufnahmestruktur 34 ist die Schweißeinrichtung 23 vorgesehen, wobei nachfolgend das Garn 32 über die so befestigten Nietgarnhalteeinrichtungen 40 abgelegt wird. Ebenso wie zu Fig. 5 beschrieben, ist eine Heizeinrichtung 25 vorgesehen.

Fig. 8 zeigt schematisch eine perspektivische Ansicht einer Ausführungsform einer erfindungsgemäßen Garnhalteeinrichtung, hier eine Nietgarnhalteeinrichtung 40. Diese weist an ihrer in der Darstellung unteren Seite, die zur Verbindung mit der Aufnahmestruktur 34 vorgesehen ist, einen Nietfuß 44 auf. Dieser wird durch eine Öffnung in der Aufnahmestruktur 34 hindurchgeführt und danach so verformt, dass eine Befestigung der Nietgarnhalteeinrichtungen 40 auf der Aufnahmestruktur 34 erfolgt.

An der vom Nietfuß 44 abgewandten Seite weist die Nietgarnhalteeinrichtung 40 eine Garnkrone 42 auf, um die das Garn auf einfache Weise in unterschiedliche Richtungen gelegt und umgelenkt werden kann. Zudem kann das Garn in der Garnkrone 42 nachträglich fixiert oder zumindest gesichert werden, indem die Nuten der Garnkrone 42 zugeschweißt werden. Hierzu kommen bevorzugt ebenfalls eine Sonotrode und das Verfahren des Ultraschallschweißens zur Anwendung.

Fig. 9 zeigt schematisch eine perspektivische Ansicht einer Ausführungsform einer erfindungsgemäßen Garnhalteeinrichtung, hier eine Flachgarnhalteeinrichtung 46. während die Garnkrone 42 ebenso gestaltet ist, wie bei der zuvor beschriebene Nietgarnhalteeinrichtungen 40, ist die Befestigung auf eine gänzlich andere Weise vorgesehen. Anstelle des Nietens von der Rückseite her ist ein flächiges Verschweißen zwischen einem Flachfuß 48 und der Aufnahmestruktur 34 vorgesehen. Hierzu kommt bevorzugt eine hohlzylindrische Sonotrode zum Einsatz, mit der unter Nutzung des Ultraschallschweißens die erforderliche Verbindung hergestellt wird.

Fig. 10 zeigt schematisch eine perspektivische Ansicht einer Ausführungsform eines Kabelhalters 50, mit dem auf der Aufnahmestruktur 34 verlegte Leitungen oder Kabel dort fixiert werden können. Dazu ist ebenfalls ein Flachfuß 48 vorgesehen, der mit der Aufnahmestruktur 34 verschweißt werden kann

Fig. 11 zeigt schematisch eine perspektivische Ansicht einer Ausführungsform einer erfindungsgemäßen Garnhalteeinrichtung, hier eine Klickgarnhalteeinrichtung 52. Diese ist zur Fixierung des Garns 32 mit einer Klickkrone 54 ausgestattet, die das Garn 32, einmal in die Klickkrone 54 hineingeglitten, am Verlassen der Klickkrone 54 hindert. Damit kann in besonderen Fällen, beispielsweise bei einer sehr steilen konvexen Ausformung der Bewehrungsanordnung 30, unmittelbar nach der Ablage ein unerwünschtes Ablösen des Garns 32 verhindert werden.

Fig. 12 zeigt schematisch eine perspektivische Ansicht einer Ausführungsform einer erfindungsgemäßen Garnhalteeinrichtung, hier eine Umlenkgarnhalteeinrichtung 56. Ähnlich wie bei der Klickgarnhalteeinrichtung 52 ist hier eine verbesserte Sicherheit gegen ein unerwünschtes Abrutschen des Garns gegeben, indem dieses nach dem Umschlingen der Umlenkgarnhalteeinrichtung 56 in deren Rille 57 sicher gehalten werden kann, zumindest solange eine ausreichende Garnspannung besteht.

Fig. 13 zeigt schematisch eine perspektivische Ansicht einer Ausführungsform einer erfindungsgemäßen Garnhalteeinrichtung, hier eine Temporärgarnhalteeinrichtung 58. Diese ist besonders geeignet, wenn die Aufnahmestruktur 34 nicht als verlorene Schalung am Betonbauteil verbleiben, sondern danach abgelöst werden soll. Da die Garnhalteeinrichtungen generell im Betonbauteil verbleiben, muss eine Trennung zwischen diesen und der Aufnahmestruktur 34 erreicht werden. Dies erfolgt durch eine Ablöselage 60, die beispielsweise wasserlöslich ist und nach dem Aushärten des Betonbauteils mittels Wasser aufgelöst wird. Ist die Ablöselage 60 einmal aufgelöst, kann die Aufnahmestruktur 34 leicht von dem Betonbauteil abgezogen werden.

### Bezugszeichenliste

- 1: Bewehrungsstützeinrichtung
- 10: Vorrichtung zur Herstellung einer Bewehrungsanordnung
- 12: Gestell
- 14: Roboterarm, Einrichtung zur Positionierung der Garnhalteeinrichtung
- 16: Portaleinrichtung, Einrichtung zur Positionierung der Garnhalteeinrichtung
- 18: Einrichtung zur Garnablage
- 20: Leichtarbeitskopf, Arbeitskopf
- 22: Garnhalterzuführung
- 23: Schweißeinrichtung
- 24: Garnzuführung
- 25: Heizeinrichtung
- 26: Komplexarbeitskopf, Arbeitskopf
- 27: Garnhalterspeicher
- 28: Garnrolle
- 29: textile Bewehrung
- 30: Bewehrungsanordnung
- 32: Towpreg, Garn
- 34: Aufnahmestruktur
- 40: Nietgarnhalteeinrichtung, Garnhalteeinrichtung
- 42: Garnkrone
- 44: Nietfuß
- 46: Flachgarnhalteeinrichtung, Garnhalteeinrichtung
- 48: Flachfuß
- 50: Kabelhalter, Einbauteil
- 52: Klickgarnhalteeinrichtung, Garnhalteeinrichtung
- 54: Klickkrone
- 56: Umlenkgarnhalteeinrichtung, Garnhalteeinrichtung
- 57: Rille
- 58: Temporärgarnhalteeinrichtung, Garnhalteeinrichtung
- 60: Ablöselage

## Patentansprüche

1. Bewehrungsstützeinrichtung zur Aufnahme, Halterung und Umlenkung eines Garns (32) zur Ausbildung einer textilen Bewehrung (29), wobei die Bewehrungsstützeinrichtung (1) Garnhalteeinrichtungen (40, 46, 52, 56, 58) aufweist, die wenigstens einen von einer ersten Seite, einer Oberseite, her in zumindest einer Richtung zugänglichen Schlitz oder wenigstens einen senkrecht zur Oberseite zugänglichen Schlitz zur Einlage und/oder zum Verschweißen des Garns (32) aufweisen, **dadurch gekennzeichnet, dass** die Garnhalteeinrichtungen (40, 46, 52, 56, 58) mit einer zweiten Seite, einer Unterseite, auf einer zumindest zweidimensionalen Aufnahmestruktur (34) aus einem flächigen Material auf deren Oberfläche angeordnet sind, wobei das Maß zwischen der Oberfläche der Aufnahmestruktur (34) und der Position des in den Schlitz eingelegten Garns (32) den Abstand zwischen der Aufnahmestruktur (34) und der textilen Bewehrung (29) festlegt.

2. Bewehrungsstützeinrichtung nach Anspruch 1, wobei die Garnhalteeinrichtungen (40, 46, 52, 56, 58) zumindest zum Teil einen Nietfuß (44) aufweisen, der durch einen Durchbruch in der Aufnahmestruktur (34) an dem Montageort von einer ersten Seite der Aufnahmestruktur (34) her eingeführt und danach von einer zweiten Seite her vernietet werden, oder mit der Aufnahmestruktur (34) verschweißt, verklemmt, verklebt, verschraubt oder magnetisch, jeweils temporär oder dauerhaft verbunden sind.

3. Bewehrungsstützeinrichtung nach Anspruch 1 oder 2, wobei die Aufnahmestruktur (34) Aussparungen aufweist und/oder um wenigstens eine Achse gekrümmt ausgeführt ist.

4. Bewehrungsstützeinrichtung nach einem der vorherigen Ansprüche, wobei auf der Aufnahmestruktur (34) Einbauteile (50) angeordnet sind.

5. Bewehrungsstützeinrichtung nach einem der vorherigen Ansprüche, wobei die Aufnahmestruktur (34) nach einer ersten Ausführungsform dazu ausgebildet ist, von einem ausgehärteten Betonteil, in das die Bewehrungsanordnung (30) einbetoniert ist, abgelöst zu werden, wobei das Ablösen mittels einer fest mit der Aufnahmestruktur (34) verbundenen, auflösbaren Zwischenschicht erreicht wird, oder wobei die Aufnahmestruktur (34) nach einer zweiten Ausführungsform dazu ausgebildet ist, als verlorene Schalung in dem Betonteil zu verbleiben.

6. Bewehrungsstützeinrichtung nach einem der vorherigen Ansprüche, wobei mittels einer Ablöselage (60) zwischen der Aufnahmestruktur (34) und der Aufnahmestruktur (34) eine lösbare Anordnung ausgeführt ist, sodass eine Temporärgarnhalteeinrichtung (58) von der Aufnahmestruktur (34) abgelöst werden kann.

7. Bewehrungsstützeinrichtung nach Anspruch 6, wobei die Ablöselage (60) wasserlöslich ausgebildet ist, sich durch Feuchtigkeit auflöst und die Verbindung mit der Aufnahmestruktur (34) löst.

8. Bewehrungsstützeinrichtung nach Anspruch 7 oder 8, wobei die Ablöselage (60) zumindest an ihrer von der Temporärgarnhalteeinrichtung (58) abgewandten Seite schweißbar und mit der Aufnahmestruktur (34) verschweißt ist.

9. Bewehrungsanordnung (30), umfassend zumindest eine textile Bewehrung (29), ausgebildet zumindest aus einem Garn (32), **dadurch gekennzeichnet, dass** die Bewehrungsanordnung (30) Bewehrungsstützeinrichtung (1) nach einem der Ansprüche 1 bis 8 und das eingelegte, zu einer Bewehrung angeordnete Garn (32) umfasst.

10. Vorrichtung zur Herstellung einer Bewehrungsanordnung (30) gemäß Anspruch 9, umfassend wenigstens einen Roboterarm (14) und/oder eine Portaleinrichtung (16), die wenigstens einen zumindest zweidimensional bewegbaren Arbeitskopf (20, 26) aufweisen, **dadurch gekennzeichnet, dass** der Roboterarm (14) und/oder die Portaleinrichtung (16) eine Einrichtung zur Positionierung der Garnhalteeinrichtungen (40, 46, 52, 56, 58) auf der Aufnahmestruktur (34) und eine Einrichtung zur Garnablage umfassen, wobei die Einrichtung zur Positionierung der Garnhalteeinrichtungen (40, 46, 52, 56, 58) auf der Aufnahmestruktur (34) und/oder die Einrichtung zur Garnablage an dem wenigstens einen Arbeitskopf (20, 26) des Roboterarms (14) und/oder der Portaleinrichtung (16) angeordnet sind.

11. Vorrichtung nach Anspruch 10, wobei eine Heizeinrichtung (25) zur Aufheizung eines mit einem thermoplastischen Polymer beschichteten oder durchtränkten Garns (32) umfasst ist, womit dieses erweicht und formbar wird.

12. Vorrichtung nach Anspruch 10 oder 11, wobei eine Strukturierungseinrichtung zur Erzeugung einer Oberflächenstruktur am erweichten Garn (32) umfasst ist.

13. Vorrichtung nach einem der Ansprüche 10 bis 12, wobei eine Abkühleinrichtung umfasst ist, die das erweichte Garn (32) nach der Ablage kühlt und versteift.

14. Verfahren zur Herstellung einer Bewehrungsanordnung gemäß Anspruch 9, **dadurch gekennzeichnet, dass** das Verfahren die Schritte umfasst:
a. Positionierung und/oder Formung einer Aufnahmestruktur (34),
b. Ablegen von Garnhalteeinrichtungen (40, 46, 52, 56, 58) und/oder von Einbauteilen (50) auf der positionierten und geformten Aufnahmestruktur (34), sodass eine Bewehrungsstützeinrichtung (1) gebildet wird,
c. Ablegen und Sichern des Garns (32) auf den Garnhalteeinrichtungen (40, 46, 52, 56, 58) in der Reihenfolge, die der vorgesehene Verlauf des Garns (32) für die Bewehrungsanordnung (30) vorgibt.

15. Verfahren zur Herstellung eines einfach oder mehrfach gekrümmten Betonbauteils in einer Schalung, **dadurch gekennzeichnet, dass** vor der Betonierung eine Bewehrungsanordnung (30) gemäß Anspruch 9 in der Schalung angeordnet wird oder eine Aufnahmestruktur (34) die Schalung zumindest teilweise bildet.
